# FASCICULE DE BREVET EUROPEEN

(11) **EP 1 973 431 B1**
(45) Date de publication et mention de la délivrance du brevet: **07.03.2012**
(21) Numéro de dépôt: 06841930.8
(22) Date de dépôt: 13.12.2006
(51) Int. Cl.: A41B 11/02

(54) **CHAUSSETTE DESTINEE A ETRE PORTEE PAR UN PIED**
SOCKE ZUR FUSSBEKLEIDUNG
SOCK DESIGNED TO BE WORN BY A FOOT

(30) Priorité: 16.12.2005 FR 0512830
(43) Date de publication de la demande: 01.10.2008
(73) Titulaire: Moreau, Pierre, 57600 Forbach (FR)
(72) Inventeur: Moreau, Pierre, 57600 Forbach (FR)
(74) Mandataire: Bertrand, Didier
(86) Numéro de dépôt international: PCT/FR2006/002726
(87) Numéro de publication internationale: WO 2007/080262

(56) Documents cités:
- DE-U1- 20 314 607
- US-A- 2 213 743
- US-A- 4 253 317
- US-A- 4 422 307

## Description

L'invention concerne une chaussette comprenant un pied et un manchon ou tige prolongeant ce pied, cette chaussette étant destinée à être portée par une personne, de telle façon que le pied de la chaussette entoure le pied de cette personne et que le manchon entoure la cheville ainsi qu'une partie inférieure du mollet de cette personne.

Les chaussettes connues comprennent généralement un manchon incluant une portion supérieure très élastique qui enserre le mollet de manière à maintenir ce manchon en position, pour qu'il ne plisse pas et ne descende pas le long du mollet et de la cheville. On pourra notamment se référer aux documents DE 203 14 607 U1, US 4 422 307 et US 4 253 317, lesquels divulguent des chaussettes présentant des manchons en deux parties d'élasticités différentes.

Le manchon est d'autant mieux maintenu que la portion élastique enserre fortement le mollet, de sorte qu'il est nécessaire que la partite supérieure du manchon soit très élastique, de façon à assurer un maintien satisfaisant.

Il s'ensuit que la portion élastique du manchon exerce un effort d'enserrement, ou contention, qui perturbe la circulation sanguine au niveau de la cheville et/ou du mollet, ce qui provoque une sensation désagréable favorisant notamment l'apparition de varices.

Le but de l'invention est de proposer une chaussette dans laquelle le manchon est maintenu en position autour du mollet et de la cheville sans produire un effet de contention important.

A cet effet, l'invention a pour objet une chaussette, comprenant un pied et un manchon ou tige prolongeant ce pied, caractérisée en ce que le manchon a une rigidité plus importante que le pied, cette rigidité assurant le maintien du manchon lorsque la chaussette est portée par une personne.

La rigidité du manchon lui permet d'être maintenu en position autour de la cheville et du mollet, en l'empêchant de descendre, sans que ce manchon n'enserre fortement la cheville. Le manchon peut par exemple être conçu sans élément élastique, de sorte qu'il n'exerce aucun effort de contention sur la cheville et/ou le mollet. Ce manchon peut aussi être conçu en étant très faiblement élastique, cette faible élasticité assurant uniquement que le manchon est en appui sur la cheville et/ou le mollet qu'il entoure.

L'invention concerne également une chaussette telle que définie ci-dessus, dans laquelle le manchon est fabriqué avec une étoffe renforcée par un ou plusieurs éléments de rigidification, tels que des fils de nylon, s'étendant parallèlement à une direction principale du manchon.

Ces éléments de rigidification peuvent se présenter sous forme de fils de nylon ayant un diamètre de l'ordre du demi millimètre, s'étendant parallèlement à la direction principale du manchon en étant solidarisés et/ou intégrés à l'étoffe dans laquelle ce manchon est fabriqué.

L'invention concerne également une chaussette telle que définie ci-dessus, dans laquelle le manchon est formé par au moins deux épaisseurs d'étoffe solidarisées l'une à l'autre par au moins une couture.

La ou les coutures augmentent fortement la rigidité du manchon en interdisant un mouvement relatif de glissement d'une épaisseur d'étoffe sur l'autre. Les deux épaisseurs d'étoffe solidarisées l'une à l'autre ont ainsi une rigidité très supérieure à celle de deux étoffes superposées et libres de glisser l'une sur l'autre.

L'invention concerne également une chaussette telle que définie ci-dessus, dans laquelle le manchon comprend un premier demi-manchon prolongeant le pied, et un second demi-manchon prolongeant le premier demi-manchon, le second demi-manchon étant destiné à être rabattu sur le premier demi-manchon, et dans laquelle les demi-manchons sont pourvus de motifs formant des creux et des reliefs complémentaires venant s'emboîter les uns dans les autres lorsque le second demi-manchon est rabattu sur le premier demi-manchon.

La chaussette peut ainsi être réalisée de façon analogue à une chaussette classique en prévoyant uniquement des motifs complémentaires aptes à s'emboîter les uns dans les autres pour empêcher un glissement d'un demi-manchon sur l'autre.

L'invention concerne également une chaussette telle que définie ci-dessus, dans laquelle les creux et reliefs complémentaires sont formés par des côtes situées au niveau du premier demi-manchon et au niveau du second demi-manchon.

L'invention concerne également une chaussette telle que définie ci-dessus, dans laquelle le premier et le second demi-manchon comprennent chacun plusieurs côtes parallèles les unes aux autres et s'étendant de façon hélicoïdale.

L'invention concerne également une chaussette telle que définie ci-dessus, dans laquelle le premier et le second demi-manchon comprennent chacun au moins une côte définissant un motif en zig zag.

L'invention concerne également une chaussette telle que définie ci-dessus, dans laquelle le premier demi-manchon et le second demi-manchon comprennent chacun plusieurs côtes rectilignes parallèles orientées selon une direction principale du manchon en étant espacées les unes des autres d'un même pas, et dans lequel les côtes du deuxième demi-manchon sont décalées d'un demi pas par rapport aux côtes du premier demi-manchon.

L'invention concerne également une chaussette telle que définie ci-dessus, dans laquelle le manchon est réalisé en laine tricotée.

L'invention sera maintenant décrite plus en détail, et en référence aux dessins annexés qui en illustrent une forme de réalisation à titre d'exemple non limitatif.
La figure 1 est une vue en perspective de la chaussette selon l'invention portée par une personne avant rabattage du second demi-manchon sur le premier ;
La figure 2 montre la chaussette selon l'invention représentée symboliquement à plat avant rabattage du second demi-manchon sur le premier ;
La figure 3 est une vue en section d'un demi-manchon de la chaussette selon l'invention ;
La figure 4 est une vue en perspective montrant la chaussette selon l'invention portée par une personne après rabattage du second demi-manchon sur le premier ;
La figure 5 montre la chaussette selon l'invention représentée symboliquement à plat après rabattage du second demi-manchon sur le premier ;
La figure 6 est une vue en coupe des deux demi-manchons de la chaussette selon l'invention rabattus l'un sur l'autre.

Dans la figure 1, une chaussette 1 selon l'invention est portée par une jambe 2 d'une personne. Cette chaussette comprend principalement un pied 3 qui entoure le pied de la personne, et un manchon 4, encore appelé tige, qui entoure une partie inférieure de la jambe 2 en s'étendant depuis la cheville 6 jusqu'à une zone médiane du mollet 7.

Le pied 3 de la chaussette correspond à une zone s'étendant depuis une partie avant repérée par 8 et correspondant à un renfort d'orteils, jusqu'à une partie arrière, repérée par 9, et correspondant à un renfort de talon.

Ce pied 3 comprend ici une partie inférieure ou semelle 5 et une partie supérieure appelée cou de pied 10 assemblées l'une à l'autre et avec le renfort d'orteils 8, et avec le renfort de talon 9.

Le manchon 4 qui s'étend selon un axe AX comprend un premier demi-manchon 11 prolongeant le pied 3 et un second demi-manchon 12 prolongeant le premier demi-manchon 11.

Chaque demi-manchon est ici réalisé par tricotage et comprend des côtes, repérées respectivement par 13 pour le premier demi-manchon, et par 14 pour le second demi-manchon. Ces côtes 13 et 14 sont rectilignes et parallèles les unes aux autres en s'étendant selon la direction AX du manchon 4. Ces côtes 13, 14 sont espacées les unes des autres d'un pas constant noté P qui est le même pour les côtes 13 du premier demi-manchon 11 et pour les côtes 14 du second demi-manchon 12.

Ces côtes 13, 14 visibles en coupe transversale par rapport à l'axe AX, dans la figure 3, comprennent chacune une première et une seconde partie 16 et 17. Chaque partie 16, 17 constitue une portion creuse ou en relief, selon qu'elle est vue depuis une face ou depuis la face opposée.

Ainsi, la première et la deuxième partie 16 et 17 constituent respectivement une portion creuse et une portion en relief lorsque vues depuis une face interne du manchon, mais elles définissent respectivement une portion en relief et une portion creuse lorsque vues depuis une face externe du manchon.

Dans les figures, les portions creuses , sont représentées par des bandes noires 18, et les portion en relief sont représentées par des bandes blanches 19.

Comme visible notamment dans la figure 2, les côtes 14 du second demi-manchon 12 sont décalées d'un demi-pas P/2 par rapport aux côtes 13 du premier demi-manchon 11.

Lorsque les deux demi-manchons sont dépliés, comme dans les figures 1 et 2, chaque portion en relief 19 du premier demi-manchon 11 est prolongée, au niveau du second demi-manchon 12 par une portion creuse 18 correspondante. Réciproquement, chaque portion en relief 19 du second demi-manchon se prolonge au niveau du premier demi-manchon par une portion creuse correspondante 18.

Les côtes 13 et 14 du premier et du second demi-manchon constituent ainsi des reliefs complémentaires qui s'emboîtent les uns dans les autres lorsque le second demi-manchon 12 est rabattu sur le premier demi-manchon 11, pour l'entourer, comme c'est le cas dans les figures 4 à 6.

Comme visible dans ces figures 4 à 6, lorsque le second demi-manchon est rabattu sur le premier, les reliefs complémentaires que constituent les côtes s'engagent les uns dans les autres pour former un assemblage du type tenon-mortaise, comme visible dans la vue en coupe de la figure 6.

Il convient de noter que les portions creuses 18 du second demi-manchon 12 dans la figure 2 sont des portions en relief 19 dans la figure 5, car la face du second demi-manchon 12 qui est visible en figure 5 est la face opposée à celle qui est visible en figure 2, du fait que ce demi-manchon est rabattu dans la figure 5 alors qu'il est déplié en figure 2.

Ainsi, grâce au décalage d'un demi-pas des côtes 13 par rapport aux côtes 14, lorsque le second demi-manchon 12 est rabattu, les parties en relief et les parties creuses du second demi-manchon 12 sont superposées aux parties en relief et aux parties creuses du premier demi-manchon 11, comme visible sur les figures 4 et 5.

Cet emboîtement de creux et de reliefs complémentaires assure une cohésion simple et efficace des deux demi-manchons. Ces deux demi-manchons constituent ainsi un unique manchon 4 formé de deux épaisseurs solidarisées l'une à l'autre par emboîtement, ce qui forme un manchon ayant une rigidité élevée.

Cette rigidité permet au manchon de se maintenir seul autour de la cheville et du mollet, sans qu'il soit nécessaire de prévoir de moyens élastique en vue de son maintien en position.

Le maintien du manchon en position autour de la cheville et du mollet est assuré par sa rigidité grâce à laquelle il conserve spontanément une forme générale cylindrique dépourvue de plissage. Cette rigidité évite ainsi le plissage du manchon, de sorte qu'il ne descend pas le long du mollet et/ou de la cheville.

Dans l'exemple des figures, le second demi-manchon 12 a une longueur, le long de l'axe AX qui vaut sensiblement les deux tiers de la longueur du premier demi-manchon 11. L'utilisation de cette chaussette consiste d'abord à l'enfiler comme illustré sur la figure 1, puis à rabattre le second demi-manchon 12 sur le premier demi-manchon 11. Ainsi, le manchon obtenu 4 a son bord supérieur qui est délimité par la jonction des deux demi-manchons 11 et 12.

Dans l'exemple des figures, les creux et reliefs complémentaires des deux demi-manchons 11 et 12 sont formés par des côtes 13, 14 s'étendant selon la direction principale AX, mais ces côtes peuvent aussi être inclinées, c'est-à-dire s'étendre de façon hélicoïdale sur chaque demi-manchon. Dans ce cas, le sens d'enroulement hélicoïdal des côtes du premier demi-manchon est opposé au sens d'enroulement hélicoïdal des côtes du second demi-manchon de façon à définir des creux et reliefs complémentaires aptes à s'emboîter les uns dans les autres.

Les creux et reliefs complémentaires qui sont des côtes rectilignes dans l'exemple des figures peuvent également se présenter sous forme de motifs en zig zag, ou tout autre dessin, pour autant qu'ils définissent des reliefs qui sont complémentaires entre le premier et le second demi-manchon, de façon à pouvoir s'emboîter les uns dans les autres pour assurer une cohésion simple et efficace du premier et du second demi-manchon.

Le manchon de la chaussette selon l'invention peut aussi être réalisé à partir de deux épaisseurs d'étoffe solidarisées l'une à l'autre par une ou plusieurs coutumes. Mais ce manchon peut encore être fabriqué à partir d'une ou plusieurs épaisseurs d'étoffe renforcées par un ou plusieurs éléments de rigidification comme par exemple des fils de nylon ayant un diamètre relativement important et s'étendant selon la direction AX.

La chaussette selon l'invention permet ainsi de diminuer l'effet de fatigue ainsi que notamment le risque d'apparition de varices.

Cette conception de chaussette assure une sensation de liberté, de bien être et de légèreté.

## Revendications

1. Chaussette (1) comprenant un pied (3) et un manchon ou tige (4) prolongeant ce pied (3), le manchon (4) comprenant un premier demi-manchon (11) prolongeant le pied, et un second demi-manchon (12) prolongeant le premier demi-manchon (11), les demi-manchons (11, 12) étant pourvus de motifs formant des creux (18) et des reliefs (19) ;
**caractérisée en ce que** chaque relief (19) du premier demi-manchon (11) est prolongé par un creux (18) complémentaire au niveau du second demi-manchon (12), tandis que chaque relief (19) du second demi-manchon (12) se prolonge par un creux complémentaire au niveau du premier demi-manchon (11) ;
et **en ce que** les reliefs (19) et les creux (18) desdits premier et second demi-manchons (11, 12) viennent respectivement s'emboîter les uns dans les autres lorsque ledit second demi-manchon (12) est rabattu sur ledit premier demi-manchon (11) de manière à augmenter la rigidité dudit manchon (4).

2. Chaussette selon la revendication 1, dans laquelle le manchon (4) est fabriqué avec une étoffe renforcée par un ou plusieurs éléments de rigidification, tels que des fils de nylon, s'étendant parallèlement à une direction principale (AX) du manchon (4).

3. Chaussette selon la revendication 1 ou 2, dans laquelle le manchon (4) est formé par au moins deux épaisseurs d'étoffe solidarisées l'une à l'autre par au moins une couture.

4. Chaussette selon l'une quelconque des revendications 1à 3, dans laquelle les creux et reliefs complémentaires (18, 19) sont formés par des côtes situées au niveau du premier demi-manchon (11) et au niveau du second demi-manchon (12).

5. Chaussette selon l'une quelconque des revendications 1à 4, dans laquelle le premier et le second demi-manchon (11, 12) comprennent chacun plusieurs côtes parallèles les unes aux autres et s'étendant de façon hélicoïdale.

6. Chaussette selon la revendication 4 ou 5, dans laquelle le premier et le second demi-manchon (11, 12) comprennent chacun au moins une côte définissant un motif en zigzag.

7. Chaussette selon l'une des revendications 1 à 6, dans laquelle le premier demi-manchon (11) et le second demi-manchon (12) comprennent chacun plusieurs côtes rectilignes parallèles orientées selon une direction principale (AX) du manchon (4) en étant espacées les unes des autres d'un même pas (p), et dans lequel les côtes du deuxième demi-manchon (12) sont décalées d'un demi pas par rapport aux côtes du premier demi-manchon (11).

8. Chaussette selon l'une des revendications 1 à 7, dans laquelle le manchon est réalisé en laine tricotée.

## Claims

1. Sock (1) comprising a foot (3) and a sleeve or leg part (4) continuing this foot (3), the sleeve (4) comprising a first half-sleeve (11) continuing the foot, and a second half-sleeve (12) continuing the first half-sleeve (11), the half-sleeves (11, 12) being provided with patterns forming recesses (18) and projections (19);
**characterised in that** each projection (19) of the first half-sleeve (11) is continued by a complementary recess (18) at the second half-sleeve (12), while each projection (19) of the second half-sleeve (12) is continued by a complementary recess (18) at the first half-sleeve (11);
and **in that** the projections (19) and the recesses (18) of said first and second half-sleeves (11, 12) respectively engage in one another when said second half-sleeve (12) is folded back onto said first half-sleeve (11) so as to increase the stiffness of said sleeve (4).

2. Sock according to claim 1, wherein the sleeve (4) is produced using a fabric which is reinforced by one or more stiffening elements, such as nylon threads, extending parallel to a main direction (AX) of the sleeve (4).

3. Sock according to either claim 1 or claim 2, wherein the sleeve (4) is formed by at least two layers of fabric joined to one another by at least one seam.

4. Sock according to any one of claims 1 to 3, wherein the complementary recesses and projections (18, 19) are formed by ribs located at the first half-sleeve (11) and at the second half-sleeve (12).

5. Sock according to any one of claims 1 to 4, wherein the first and the second half-sleeve (11, 12) each comprise a plurality of ribs which are parallel to one another and extend helically.

6. Sock according to either claim 4 or claim 5, wherein the first and the second half-sleeve (11, 12) each comprise at least one rib defining a zigzag pattern.

7. Sock according to any one of claims 1 to 6, wherein the first half-sleeve (11) and the second half-sleeve (12) each comprise a plurality of parallel rectilinear ribs oriented in a main direction (AX) of the sleeve (4) and spaced from one another at an equal pitch (p), and wherein the ribs of the second half-sleeve (12) are offset by a half-pitch in relation to the ribs of the first half-sleeve (11).

8. Sock according to any one of claims 1 to 7, wherein the sleeve is made of knitted wool.

## Patentansprüche

1. Socke (1), umfassend einen Füßling (3) und einen Webschaft oder Beinling (4), der diesen Füßling (3) verlängert, wobei der Webschaft (4) eine erste Webschafthälfte (11), die den Füßling verlängert, und eine zweite Webschafthälfte (12) umfasst, die die erste Webschafthälfte (11) verlängert, wobei die Webschafthälften (11, 12) mit Motiven versehen sind, die Vertiefungen (18) und Erhöhungen (19) bilden;
**dadurch gekennzeichnet, dass** jede Erhöhung (19) der ersten Webschafthälfte (11) von einer komplementären Vertiefung (18) auf Höhe der zweiten Webschafthälfte (12) verlängert wird, während jede Erhöhung (19) der zweiten Webschafthälfte (12) von einer komplementären Vertiefung auf Höhe der ersten Webschafthälfte (11) verlängert wird;
und dadurch, dass sich die Erhöhungen (19) und Vertiefungen (18) der ersten und zweiten Webschafthälfte (11, 12) ineinander fügen, wenn die zweite Webschafthälfte (12) über die erste Webschafthälfte (11) gestülpt wird, um die Steifigkeit des Webschaftes (4) zu erhöhen.

2. Socke nach Anspruch 1, wobei der Webschaft (4) aus einem Stoff hergestellt ist, der durch ein oder mehrere Versteifungselemente verstärkt ist, wie etwa Nylonfäden, die sich parallel zu einer Hauptrichtung (AX) des Webschaftes (4) erstrecken.

3. Socke nach Anspruch 1 oder 2, wobei der Webschaft (4) von mindestens zwei Stoffdicken gebildet wird, die durch mindestens eine Naht fest miteinander verbunden sind.

4. Socke nach einem der Ansprüche 1 bis 3, wobei die komplementären Vertiefungen und Erhöhungen (18, 19) von Rippen gebildet werden, die sich auf Höhe der ersten Webschafthälfte (11) und auf Höhe der zweiten Webschafthälfte (12) befinden.

5. Socke nach einem der Ansprüche 1 bis 4, wobei die erste und die zweite Webschafthälfte (11, 12) jeweils mehrere Rippen umfassen, die parallel zueinander verlaufen und sich schraubenförmig erstrecken.

6. Socke nach Anspruch 4 oder 5, wobei die erste und die zweite Webschafthälfte (11, 12) jeweils mindestens eine Rippe umfassen, die ein Motiv in Zickzackform definiert.

7. Socke nach einem der Ansprüche 1 bis 6, wobei die erste Webschafthälfte (11) und die zweite Webschafthälfte (12) jeweils mehrere geradlinige, parallele und gemäß einer Hauptrichtung (AX) des Webschaftes (4) ausgerichtete Rippen umfasst, die voneinander um die gleiche Teilung (p) beabstandet sind, und wobei die Rippen der zweiten Webschafthälfte (12) in Bezug auf die Rippen der ersten Webschafthälfte (11) um eine halbe Teilung versetzt sind.

8. Socke nach einem der Ansprüche 1 bis 7, wobei der Webschaft aus gestrickter Wolle hergestellt ist.
